# EUROPÄISCHE PATENTSCHRIFT

(11) **EP 1 063 905 B1**
(45) Veröffentlichungstag und Bekanntmachung des Hinweises auf die Patenterteilung: **14.05.2003**
(21) Anmeldenummer: 99915594.8
(22) Anmeldetag: 12.03.1999
(51) Int. Cl.: A44C 11/00

(54) **KETTENELEMENTE EINER SCHMUCKKETTE**
CHAIN ELEMENTS OF A JEWELLERY CHAIN
ELEMENTS D'UNE CHAINE

(30) Priorität: 17.03.1998 DE 29804808 U
(43) Veröffentlichungstag der Anmeldung: 03.01.2001
(73) Patentinhaber: Dau, Carl F., 14163 Berlin (DE)
(72) Erfinder: Dau, Carl F., 14163 Berlin (DE)
(74) Vertreter: Liesegang, Roland, Dr.-Ing.
(86) Internationale Anmeldenummer: EP9901652
(87) Internationale Veröffentlichungsnummer: WO99047017

(56) Entgegenhaltungen:
- DE-A- 2 546 853
- FR-A- 1 166 751
- FR-A- 1 186 977
- US-A- 2 618 922
- "LES TYPES DE CHAINES" LA FRANCE HORLOGERE, Nr. 513, 1. Mai 1990 (1990-05-01), Seiten 100-102, 105/106, XP000126218 ISSN: 0015-9573

## Beschreibung

Die Erfindung betrifft ein Kettenglied einer Schmuckkette mit den Merkmalen des Oberbegriffes des Anspruchs 1. Aus der DE-A-2546853 ist ein Kettenelement dieser Art bekannt. Die beiden Kettenglieder dieses Kettenelementes sind zu einem Einschieben des einen Kettengliedes zwischen die spreizbaren Schenkel des anderen Kettengliedes Kopf gegen Fuß, das heißt mit dem Steg voran, gestaltet.

Ein Kettenelement in Form einer U-förmigen Klammer mit spreizbaren Schenkeln dient bei der US-A-951,708 als Verschlußelement. Rastnasen an den Enden der beiden Schenkel sind dabei mit einer Rastfläche an einem Quersteg eines weiteren, andersartig gestalteten Kettenelementes verrastbar. Die beiden unterschiedlich gestalteten Kettenelemente bilden somit zwei miteinander verrastbare Verschlußelemente an den freien Enden einer Schmuckkette.

Der Erfindung liegt die Aufgabe zugrunde, ein Kettenglied der angegebenen Art so auszugestalten, daß es leicht herstellbar, montierbar und demontierbar ist und den ästhetischen Anforderungen genügt.

Diese Aufgabe wird durch Anspruch 1 gelöst.

Die Kettenelemente eines Kettengliedes gemäß der Erfindung sind identisch als klammerartige U-Profile mit von einem Kopf wegragenden, gegen Federrückstellkraft spreizbaren Schenkeln ausgebildet, die zumindest an je einem ihrer freien Füße eine Rastnase und eine daran vorgesehene Rastfläche haben, wobei die Rastnase oder -nasen des einen Kettenelementes mit der Rastfläche oder den Rastflächen eines dagegen Fuß an Fuß in fluchtender Längsachsenlage entgegengesetzt angeordneten, um 90° verdrehten weiteren Kettenelementes verrastend zusammenwirken.

Vorteilhafte Ausgestaltungen des erfindungsgemäßen Kettengliedes sind in den Ansprüchen 2 bis 8 unter Schutz gestellt.

Mit zwei Kettenelementen gemäß der Erfindung läßt sich ein Kettenglied dadurch aufbauen, daß die beiden Kettenelemente in fluchtender Längsachsenlage durch Gegeneinanderschieben der Enden oder Füße der jeweiligen freien Schenkel "Fuß an Fuß", jedoch um 90° zueinander verdreht, bis zum Einrasten der Rastnasen am einen Kettenelement hinter die Rastvorsprünge am anderen Kettenelement ineinandergeschoben und miteinander verrastet werden. Hierdurch wird ein Kettenglied gebildet, das an seinen beiden Enden jeweils um 90° zueinander verdrehte Köpfe hat. In die Öffnung jedes Kopfes kann dann ein Schenkel eines weiteren, gleichartigen Kettenelementes eingeführt werden, das wiederum mit einem nächstfolgenden Kettenelement in der beschriebenen Weise verrastet werden kann, so daß sich eine Katte aufbauen läßt.

Um ein solches Kettenglied noch ästhetisch ansprechender zu gestalten, ist bevorzugt, wenn jedes Paar Kettenelemente von einem Rohrstück eingefaßt ist, welches die von den entgegengesetzten Enden des Rohrstückes in Richtung gegeneinander ragenden Schenkel der beiden Kettenelemente und gegebenenfalls deren Rastverbindung umgibt. Ein somit dreiteilig gestaltetes Kettenglied stellt sich dem Betrachter dann als ein Rohrstück mit von den beiden Enden vorragenden Köpfen samt ihren Öffnungen dar, welche den Anschluß gleichartiger weiterer Kettenglieder ermöglichen. Das Rohrstück ist vorzugsweise so bemessen, daß es die beiden Kettenelemente in gewünschtem Abstand hält und daß bei darin aufgenommenen, verrasteten Kettenelementen das Einfuhren eines einfachen Spreizwerkzeuges zum Spreizen der Schenkel des einen Kettenelementes zum Aufheben der Verrastung mit dem anderen Kettenelement möglich ist, das dann aus dem Rohrstück herausgezogen werden kann.

Eine Kette mit erfindungsgemäß aufgebauten Kettengliedern läßt sich leicht herstellen, montieren, demontieren, verlängern oder verkürzen.

Außerdem hat eine aus erfindungsgemäßen Kettengliedern aufgebaute Kette hohe ästhetische Qualität.

Die Erfindung ist im folgenden anhand schematischer Zeichnungen mit weiteren Einzelheiten näher erläutert. Es zeigen:
- Fig. 1: eine Draufsicht auf ein Kettenelement gemäß der Erfindung;
- Fig. 2: einen Schnitt nach der Linie II-II in Fig. 1 und
- Fig. 3: einen Schnitt durch ein Kettenglied gemäß der Erfindung mit einem Rohrstück und zwei darin eingeführten, miteinander verrasteten und nicht geschnittenen Kettenelementen nach Fig. 1 und 2.

Ein in den Figuren gezeigtes Kettenelement 1 ist ähnlich einer einfachen Wäscheklammer mit einem Kopf 2 und zwei davon parallel wegragenden Schenkeln 3, 4 aus einem metallenen Flachmaterial, wie Edelstahl, Titan, Silber, Gold oder Platin gestanzt, gegossen oder spanend herausgearbeitet. Der Kopf 2 hat die Gestalt eines durch den Spalt 5 zwischen den Schenkeln 3, 4 geschlitzten Kreisringes mit einer Öffnung 6. An ihren freien Enden oder Füßen sind die Schenkel mit nach innen weisenden Rastnasen 7, 8 versehen. Jede Rastnase 7, 8 hat eine von der Schenkelspitze ausgehende schräge Keilfläche 9 bzw. 10 und auf ihrer Rückseite eine Rastfläche 11 bzw. 12. Jeder Schenkel 3 bzw. 4 geht auf seiner Außenseite in den Kopf 2 über einen rechtwinkeligen Absatz 13, 14 über.

Das Material des Kettenelementes, das außer den genannten Metallen auch ein anderes elastisches Material, wie einen harten Kunststoff umfassen kann, muß in jedem Falle elastisch sein, so daß die Schenkel eine solche Eigenfedrigkeit besitzen, daß sie gegeneinander bis zum Anschlagen der Nasen 7, 8 aneinanderdrückbar sind und bei Wegnehmen der Druckkraft sich wieder in die ursprüngliche Lage aufspreizen.

Die Stärke a des Kettenelementes muß etwas kleiner als die gleichbleibende Spaltbreite b des von der Öffnung 6 bis zu den Rastflächen 11, 12 reichenden Spaltes 5 sein.

Wenn diese Bedingungen erfüllt sind, ist es möglich, zwei gleich ausgebildete Kettenelemente 1 in Richtung "Fuß gegen Fuß", d.h. in fluchtender Längsachse 1 ausgerichteter, jedoch in um 90° um die Längsachse 1 verdrehter Lage ineinanderzuschieben, und zwar um einen Weg, der größer als die Abmessung der Nasen in Richtung der Längsachse 1 ist. Dann spreizen sich die Nasen 7, 8 und damit die Schenkel 3, 4 des aufgeschobenen Kettenelementes aufgrund des Gleitens von dessen Keilflächen 9, 10 über die dem Betrachter in Fig. 1 zugewandten seitlichen Flächen der Nasen 7, 8 auf, bis die Rastflächen 11, 12 der aufgeschobenen Nasen hinter den Rastflächen 11, 12 des anderen Kettenelementes 1 einrasten. Damit sind zwei einander gleichartige Kettenelemente 1, 1 zu einem Kettenglied einfachster Bauform verrastet. Bei diesem Kettenglied wäre möglich, die beiden Kettenelemente noch weiter ineinanderzuschieben. Dies ließe sich in einer einfachen Abwandlung des Kettenelementes nach den Fig. 1 und 2 dadurch verhindern, daß im Abstand c von etwas mehr als einer Nasenlänge von den Rastflächen 11, 12 in Längsrichtung der Achse 1 eine Spaltverengung auf eine Spaltbreite b' vorgesehen wird, wobei b' <a ist, wie dies bei 13 in den Fig. 1 und 2 gestrichelt angedeutet ist. Die Nasen 7, 8 des aufgeschobenen Kettenelementes wären dann an einem Weitergleiten längs des Spaltes 5 in Richtung der Öffnung 6 gehindert.

Die Fig. 3 zeigt zwei wie eben beschrieben miteinander verrastete Kettenelemente 1, die beide identisch wie in den Fig. 1 und 2 ausgebildet sind. Die Nasen 7, 8 des unteren, aufgeschobenen Kettenelementes sind dabei hinter den Rastflächen 11, 12 des oberen Kettenelementes 1 eingerastet.

In Fig. 3 ist zusätzlich ein Rohrstück 20 gezeigt, welches die Schenkel 3, 4 beider Kettenelemente 1 umgibt und dann unsichtbar macht, sofern das Material des Rohrstückes nicht transparent ist, z.B. aus Glas oder Plexiglas besteht. Das Rohrstück 20 hat an jedem Ende einen durchgehenden Querschlitz 21 bzw. 22, die um 90° zueinander versetzt sind. Die Länge k zwischen den Gründen der beiden Querschlitze 21, 22 ist höchstens gleich, vorzugsweise geringfügig kleiner als die maximale Gesamtlänge der Stege 3, 4 der beiden miteinander verrasteten Kettenelemente 1, 1 bemessen, so daß das Rohrstück 20 sich an den Absätzen 13, 14 jedes Kopfes 2 abstützen kann.

Wie Fig. 3 auch zeigt, ist in den seitlich der Kettenelemente 1 vorhandenen Zwischenräumen 15, 16 ausreichend Platz zum Einführen eines Spreizwerkzeuges von einem der Rohrenden, beispielsweise von dem unteren Ende 23, zum Aufspreizen eines Schenkelpaares 3, 4 und damit Lösen der Verrastung zwischen den beiden Kettenelementen 1 zum Öffnen der Kette, sei es zum Ersetzen, Einfügen oder Herausnehmen von Kettengliedern.

Zum Aufbau einer Kette ist wichtig, daß die Öffnung 6 im Kopf 2 des Kettenelementes 1 groß genug ist, daß ein Schenkel 3 oder 4 eines anderen Kettenelementes hindurchgeführt werden kann, bis die Öffnung 6 dieses anderen Kettenelementes erreicht ist, so daß die beiden Köpfe miteinander beweglich "verhakt" sind.

Mit Kettenelementen 1 und Rohrstücken 20 gemäß Fig. 3, insgesamt also mit nur zwei unterschiedlichen Grundelementen, läßt sich eine auch hohen ästhetischen Ansprüchen genügende Schmuckkette in einfacher Weise herstellen, aufbauen und zur Verlängerung/Verkürzung oder zur Reparatur demontieren und wieder montieren. Dabei können die klammerartigen Kettenelemente einerseits und die Rohrstücke andererseits aus Werkstoffen unterschiedlicher Qualität und Farbe bestehen, z.B. die Kettenelemente aus Titan und die Rohrstücke aus Gold.

Im Rahmen der Erfindung liegen auch abgewandelte Ausführungen. Beispielsweise kann es ausreichen, nur einen der beiden Schenkel 3 mit einer Rastnase und einem Rastvorsprung auszubilden. Die Rastnasen 7, 8 können auch voneinander abgewandt sein, d.h. von den Außenseiten der Schenkel 3, 4 wegragen, wobei dann Rasten an damit zu verbindenden Kettenelementen entsprechend angepaßt anzuordnen und auszubilden wären. Zum Beispiel können nach innen weisende Rastvorsprünge an jedem Ende eines Rohrstükkes ausgebildet sein, hinter denen dann die nach außen weisenden Nasen jedes Kettenelementes einrasten.

Selbstverständlich kann ein Kettenelement gemäß der Erfindung auch mehr als zwei Schenkel oder nur einen einzigen Schenkel aufweisen.

## Patentansprüche

1. Kettenglied einer Schmuckkette mit zwei identischen Kettenelementen (1, 1), von denen jedes ein klammerartiges U-Profil mit von einem Kopf (2) wegragenden, gegen Federrückstellkraft spreizbaren Schenkeln (3, 4) aufweist, von denen mindestens einer zum Einrasten hinter einer Rastfläche (11, 12) an einem weiteren Kettenelement (1) gestaltet ist, wobei mindestens ein Schenkel (3, 4) jedes Kettenelementes an seinem freien Fuß eine Rastnase (7, 8) mit einer Rastfläche (11, 12) zur Anlage eines zwischen die Schenkel (3, 4) eingeschobenen zweiten Kettenelementes hat, **dadurch gekennzeichnet, daß** die Rastfläche (11, 12) des einen Kettenelementes (1) mit der Rastfläche (11, 12) des dagegen in Richtung Fuß gegen Fuß in fluchtender Längsachsenlage (ℓ) entgegengesetzt angeordneten, weiteren Kettenelementes (1) verrastend zusammenwirkt, und daß die Stärke (a) des Kettenelementes (1, 1) etwas kleiner als die Breite (b) des Spaltes (5) zwischen den beiden Schenkeln (3, 4) mindestens im Bereich von etwas mehr als einer Nasenlänge, gemessen von der Rastfläche (11, 12) in Richtung der Längsachse (ℓ) ist, so daß die beiden Kettenelemente um etwa 90° zueinander verdreht gehalten sind.

2. Kettenglied nach Anspruch 1, **dadurch gekennzeichnet, daß** die Federrückstellkraft durch Eigenfedrigkeit der Schenkel (3, 4) aufgebracht ist.

3. Kettenglied nach Anspruch 1 oder 2, **dadurch gekennzeichnet, daß** insgesamt zwei Schenkel (3, 4) von dem Kopf (2) jedes Kettenelementes wegragen, die spiegelbildlich zueinander je mit einer Rastnase (7, 8) und einer Rastfläche (11, 12) versehen sind.

4. Kettenglied nach einem der Ansprüche 1 bis 3, **dadurch gekennzeichnet, daß** der Kopf (2) jedes Kettenelementes eine zum Durchstecken eines Schenkels (3, 4) eines weiteren Kettenelementes bemessene Öffnung (6) aufweist, die zu einem Spalt (5) zwischen den beiden Schenkeln offen ist.

5. Kettenglied nach Anspruch 4, **dadurch gekennzeichnet, daß** der Kopf (2) als zu dem Spalt (5) hin offener Ring ausgebildet ist.

6. Kettenglied nach Anspruch 4 oder 5, **dadurch gekennzeichnet, daß** die Schenkel (3, 4) eine über ihre Länge konstante Stärke (a) haben, die kleiner als die bei unbeanspruchten Schenkeln minimale Breite (b) des Spaltes (5) ist.

7. Kettenglied nach einem der vorangehenden Ansprüche, **dadurch gekennzeichnet, daß** die Schenkel (3, 4) der zwei entgegengesetzt zueinander angeordneten Kettenelemente (1, 1) von einem Rohrstück (20) umgeben sind, welches sich zwischen den Köpfen (2, 2) der beiden Kettenelemente (1, 1) erstreckt und diese auf Abstand hält

8. Kettenglied nach einem der Ansprüche 1 bis 6, **dadurch gekennzeichnet, daß** in einem Abstand (c) von etwas mehr als der Nasenlänge der Rastnase (7, 8) eine Spaltverengung auf eine Spaltweite (b') vorgesehen ist, welche kleiner als die Stärke (a) des Kettenelementes(1, 1) ist.

## Claims

1. A link of an ornamental chain with two identical chain elements (1, 1), each of which comprises a U-profile in the form of a clamp with limbs (3, 4) which extend away from a head (2) and which are adapted to open against spring restoring force, at least one of said limbs being adapted to engage behind a catch surface (11, 12) on another chain element (1), at least one limb (3, 4) of each chain element having, at its free foot, a catch lug (7, 8) with a catch surface (11, 12) for abutment of a second chain element inserted between the limbs (3, 4), **characterised in that** the catch surface (11, 12) of the one chain element (1) co-operates with the catch surface (11, 12) of the other chain element (1) disposed in opposition thereto in the direction of foot against foot in aligned longitudinal axial position, and **in that** the thickness (a) of the chain element (1, 1) is somewhat smaller than the width (b) of the gap (5) between the two limbs (3, 4) at least in the region of somewhat more than one lug length measured from the catch surface (11, 12) in the direction of the longitudinal axis (ℓ), so that the two chain elements are held in a position in which they are turned through about 90° in relation to one another.

2. A chain link according to claim 1, **characterised in that** the spring restoring force is applied by the inherent resilience of the limbs (3, 4).

3. A chain link according to claim 1 or 2, **characterised in that** a total of two limbs (3, 4) extend away from the head (2) of each chain element and are each provided with a catch lug (7, 8) and a catch surface (11, 12) in mirror-image relationship to one another.

4. A chain link according to any one of claims 1 to 3, **characterised in that** the head (2) of each chain element has an opening (6) dimensioned for the passage of one limb (3, 4) of another chain element and open towards a gap (5) between the two limbs.

5. A chain link according to claim 4, **characterised in that** the head (2) is constructed as a ring open towards the gap (5).

6. A chain link according to claim 4 or 5, **characterised in that** the limbs (3, 4) have a constant thickness (a) over their length, which thickness is smaller than the minimum width (b) of the gap (5) when the limbs are unstressed.

7. A chain link according to any one of the preceding claims, **characterised in that** the limbs (3, 4) of the two chain elements (1, 1) disposed in opposition to one another are surrounded by a tubular element (20) which extends between and keeps spaced apart the heads (2, 2) of the two chain elements (1, 1).

8. A chain link according to any one of claims 1 to 6, **characterised in that** at a distance (c) of somewhat more than the length of the catch lug (7, 8) a narrowing of the gap is provided to a width (b') which is smaller than the thickness (a) of the chain element (1, 1).

## Revendications

1. Maillon d'une chaîne de bijoux avec deux éléments de chaîne identiques (1, 1), dont chacun présente un profil en U en forme de pince avec des jambes (3, 4) dépassant d'une tête (2), pouvant être écartées contre la force de rappel d'un ressort, dont au moins une est conçue pour se verrouiller derrière une surface de verrouillage (11, 12) d'un autre élément de chaîne (l), au moins une jambe (3, 4) de chaque élément de chaîne ayant à son extrémité libre un ergot de verrouillage (7, 8) avec une surface de verrouillage (11, 12) pour accueillir un deuxième élément de chaîne inséré entre les jambes (3,4), **caractérisé en ce que** la surface de verrouillage (11, 12) d'un élément de chaîne (l) coopère en verrouillage avec la surface de verrouillage (11, 12) de l'autre élément de chaîne (l) disposé contre celui-ci en tête-bêche avec alignement des axes longitudinaux (l) et **en ce que** l'épaisseur (a) de l'élément de chaîne (1, 1) est légèrement plus petite que la largeur (b) de l'interstice (5) entre les deux jambes (3, 4) au moins dans la zone d'environ un peu plus qu'une longueur d'ergot, mesurée de la surface de verrouillage (11, 12) en direction de l'axe longitudinal (l), de sorte que les deux éléments de chaîne sont maintenus décalés en rotation d'environ 90° l'un par rapport à l'autre.

2. Maillon de chaîne suivant la revendication 1, **caractérisé en ce que** la force de rappel du ressort est appliquée par l'élasticité propre des jambes (3, 4).

3. Maillon de chaîne suivant la revendication 1 ou 2, **caractérisé en ce que** deux jambes (3, 4) dépassent au total de la tête (2) de chaque élément de chaîne, lesquelles sont pourvues chacune avec inversion miroir l'une par rapport à l'autre d'un ergot de verrouillage (7, 8) et d'une surface de verrouillage (11, 12).

4. Maillon de chaîne suivant l'une des revendications 1 à 3, **caractérisé en ce que** la tête (2) de chaque élément de chaîne présente une ouverture (6) dimensionnée pour faire passer une jambe (3, 4) d'un autre élément de chaîne, qui s'ouvre sur un interstice (5) entre les deux jambes.

5. Maillon de chaîne suivant la revendication 4, **caractérisé en ce que** la tête (2) est formée sous la forme d'un anneau ouvert vers l'interstice (5).

6. Maillon de chaîne suivant la revendication 4 ou 5, **caractérisé en ce que** les jambes (3, 4) ont une épaisseur (a) constante sur leur longueur qui est plus petite que la largeur minimale (b) de l'interstice (5) lorsque les jambes ne sont pas sollicitées.

7. Maillon de chaîne suivant l'une des revendications précédentes, **caractérisé en ce que** les jambes (3, 4) des deux éléments de chaîne (1, 1) disposés en tête-bêche l'un par rapport à l'autre sont entourées d'un morceau de tube (20), qui s'étend entre les têtes (2, 2) des deux éléments de chaîne (1, 1) et maintient ceux-ci à distance.

8. Maillon de chaîne suivant l'une des revendications 1 à 6, **caractérisé en ce que**, à une distance (c) d'environ un peu plus qu'une longueur de l'ergot (7, 8), il est prévu un rétrécissement d'interstice à une largeur d'interstice (b') qui est plus petite que l'épaisseur (a) de l'élément de chaîne (1, 1).
